# EUROPÄISCHE PATENTSCHRIFT

(11) **EP 1 117 901 B1**
(45) Veröffentlichungstag und Bekanntmachung des Hinweises auf die Patenterteilung: **03.12.2003**
(21) Anmeldenummer: 99953710.3
(22) Anmeldetag: 31.08.1999
(51) Int. Cl.: E21B 44/00, E21B 7/04

(54) **VERFAHREN ZUR STEUERUNG EINES HORIZONTALBOHRGERÄTES**
METHOD FOR CONTROLLING A HORIZONTAL DRILLING MACHINE
PROCEDE DE COMMANDE D'UN APPAREIL DE FORAGE HORIZONTAL

(30) Priorität: 23.09.1998 DE 19843639
(43) Veröffentlichungstag der Anmeldung: 25.07.2001
(73) Patentinhaber: Fraunhofer-Gesellschaft zur Förderung der angewandten Forschung e.V., 80686 München (DE)
(72) Erfinder: JACUBASCH, Andreas, D-76131 Karlsruhe (DE); KUNTZE, Helge-Björn, D-76297 Stutensee (DE); BAYER, Hans-Joachim, D-76275 Ettlingen (DE)
(74) Vertreter: Gagel, Roland, Dr.
(86) Internationale Anmeldenummer: DE9902797
(87) Internationale Veröffentlichungsnummer: WO00017487

(56) Entgegenhaltungen:
- EP-A- 0 478 798
- EP-A- 0 598 139
- EP-A- 0 825 329
- WO-A-97/31175
- US-A- 5 312 163
- PATENT ABSTRACTS OF JAPAN vol. 016, no. 274 (M-1267), 19. Juni 1992 (1992-06-19) & JP 04 068193 A (KOMATSU LTD), 3. März 1992 (1992-03-03)
- PATENT ABSTRACTS OF JAPAN vol. 017, no. 530 (M-1485), 24. September 1993 (1993-09-24) & JP 05 141185 A (KOMATSU LTD), 8. Juni 1993 (1993-06-08)

## Beschreibung

Die vorliegende Erfindung betrifft ein Verfahren zur Steuerung eines Horizontalbohrgerätes, das eine Bohrlanze über ein Bohrgestänge antreibt, wobei die Bohrlanze einen asymmetrisch abgeschrägten hohlen Bohrkopf mit Düsen für eine Spülflüssigkeit aufweist, und bei dem sich der Bohrkopf während der Vorschubbewegung bei gleichmäßiger Rotation annähernd geradlinig und ohne Rotation auf einer Kurvenbahn bewegt, deren Orientierung durch den eingestellten Rollwinkel der Bohrlanze gegeben ist.

Bei Anwendung konventioneller Tiefbautechnik ist die Neuverlegung von Rohren für Gase, Flüssigkeiten oder elektrische Leitungen mit erheblichen Kosten und Umweltbelastungen verbunden. Dies betrifft vor allem eine Trassenführung, die unter Straßen, Flüssen oder Gebäuden verlaufen soll. Die hohen Kosten resultieren sowohl aus den Primärkosten der erforderlichen Baumaßnahmen als auch aus den Folgekosten, verursacht durch Verkehrsstörungen oder sonstige Beeinträchtigungen des betroffenen Umfeldes. Durch grabenlose Verlegungstechniken lassen sich solche Kosten und Umweltbelastungen deutlich reduzieren. Hierfür werden unterschiedliche Bohrtechniken eingesetzt, mit denen die Öffnung des Erdreichs an der Oberfläche vermieden werden kann.

Die vorliegende Erfindung bezieht sich hierbei auf Horizontalbohrverfahren, wie sie beispielsweise aus H.-J. Bayer, "Prinzipien des steuerbaren Horizontal-Spülbohrverfahrens", 3R international, Vol. 30 (1991), Nr. 9, S. 511-517, bekannt sind. Bei diesen Horizontalbohrverfahren wird ein zylindrischer hohler Bohrkopf, aus dem über Düsen eine Spülflüssigkeit wie beispielsweise Bentonit gepumpt wird, mit Hilfe eines stückweise verschraubten Bohrgestänges schräg in den Boden gedrückt. Durch eine Anschrägung des Bohrkopfes ist dieser nicht nur hinsichtlich der Vorschubgeschwindigkeit bzw. der Schubkraft steuerbar, sondern auch hinsichtlich seiner Bewegungsrichtung. Bei gleichmäßiger Rotation bewegt sich der Bohrkopf annähernd geradeaus. Wird der Bohrkopf während der Vorschubbewegung nicht gedreht, so bewegt er sich auf einer Kurvenbahn, deren Orientierung durch die Lage der Anschrägung vorgegeben ist. Durch diese Ausgestaltung ist die Steuerbarkeit des Bohrkopfes in jede Richtung gewährleistet. Je weiter sich der Bohrkopf von der hydraulischen Steuereinheit der Bohranlage entfernt, um so stärker wirken sich Spiel und Elastizität des Bohrgestänges auf das Systemverhalten hinsichtlich Genauigkeit und Stabilität negativ aus.

Bei den bekannten Horizontalbohrgeräten des Standes der Technik wird der Bohrkopf bzw. die Bohrlanze über die vortriebsgeschwindigkeit und die Rotation des Bohrgestänges von einer Person, dem Bohrführer, gesteuert. Der Bohrführer erhält seine Information über die aktuelle Position und Lage des Bohrkopfes von entsprechenden Meßsensoren am Bohrkopf. Horizontalbohrgeräte verfügen hierzu über eine robuste hochauflösende Sensorik, die ständig die Orientierung des Bohrkopfes bezüglich eines ortsfesten Koordinatensystems durch Messung von Rollwinkel, Azimut und Inklination des Bohrkopfes mißt. Aus der aktuellen Länge des Bohrgestängestranges läßt sich in Verbindung mit den vorangegangenen Winkeländerungen des Bohrkopfes auch die jeweilige aktuelle kartesische Position des Bohrkopfes bestimmen. Neben der Position und Orientierung des Bohrkopfes können auch das Lastmoment des Bohrgestänges sowie der Druck einer eingespülten Bohrflüssigkeit über Sensoren erfaßt werden.

Das Bewegungsverhalten des Bohrkopfes ist sehr komplex und hängt stark von der momentanen Umgebung des Bohrkopfes, insbesondere der Konsistenz, dem Gefügeaufbau und dem Verdichtungsgrad des Bodenmaterials ab. Aufgrund dieser Komplexität erfordert eine hohe Bohrgüte vom Bohrführer ein hohes Maß an Geschicklichkeit. Unter Bohrgüte ist hierbei die möglichst genaue Einhaltung des vorgegebenen Bohrkurses unter Vermeidung von Kollisionen zu verstehen. Der Bohrführer muß hierbei aus den jeweiligen von den Sensoren übermittelten aktuellen Orientierungs- und Positionswerten bei Bedarf eine Korrektur der Vorschubgeschwindigkeit, der Rotation oder des Drehwinkels ableiten, und bei seinen Korrekturen das jeweilige momentane Verhalten des Bohrkopfes berücksichtigen. Die korrekte Bedienung eines derartigen Horizontalbohrgerätes erfordert daher langes Training und viel Erfahrung hinsichtlich des unterschiedlichen Untergrundverhaltens des Bohrgerätes. Die Qualität der Bohrung ist somit in starkem Maße von der jeweils als Bohrführer eingesetzten Person abhängig und unterliegt darüber hinaus ermüdungsabhängigen Schwankungen. Es besteht daher ein zunehmender Bedarf für eine Automatisierung des Steuerungsprozesses eines Horizontalbohrgerätes.
Bisher war es jedoch aufgrund der hohen Komplexität des Bohrvorgangs nicht möglich, geeignete Steuerungsalgorithmen für eine Steuerung eines derartigen Horizontalbohrgerätes zu finden.

Aus der EP 0 598 139 A1 ist ein Horizontalbohrgerät bekannt, das nach einem vollkommen anderen Prinzip unter vollkommen anderen Steuerbedingungen arbeitet. Im Gegensatz zu den Horizontalbohrgeräten, auf die sich die vorliegende Erfindung bezieht, weist der Bohrkopf des Bohrgerätes dieser Druckschrift eine Schneide auf, die entsprechend einem herkömmlichen Bohrvorgang rotiert wird. Das gesamte Gestänge dieses Bohrgerätes ist geradlinig aufgebaut, wobei eine Sollbohrrichtung über einen Laserstrahl vorgegeben wird. Der Bohrvorgang kann mit diesem Bohrgerät im Wesentlichen nur geradlinig in einer Richtung erfolgen. Eine leichte Abweichung von der durch den Laserstrahl vorgegebenen Richtung wird unter Einsatz eines Fuzzy-Reglers korrigiert. Eine Steuermöglichkeit für die Bohrung auf einer Kurvenbahn besteht nicht. Die einfachere Bewegungsform sowie die vollkommen andere Bewegungsdynamik des Bohrgerätes der Druckschrift mit der damit verbundenen wesentlich einfacheren Steuerbarkeit im Vergleich zu einem Typ von Horizontalbohrgerät, auf den sich die vorliegende Erfindung bezieht, schließen es aus, dass diese Druckschrift zur Lösung der obigen Problematik beiträgt.

Die WO 97/31175 A betrifft ein Rammgerät für eine Mole, das über ein Hammerwerk im Untergrund vorgetrieben wird. Der Vortriebskopf des Gerätes ist weder einseitig abgeschrägt noch rotiert er. Das Verfahren zur Steuerung dieses Gerätes kann daher nicht zur Lösung der obigen Problematik beitragen.

Die Aufgabe der vorliegenden Erfindung besteht darin, ein Verfahren zur Steuerung eines Horizontalbohrgerätes mit abgeschrägtem Bohrkopf anzugeben, das ohne das Eingreifen eines erfahrenen Bohrführers den Bohrkopf automatisch möglichst genau auf einem vorprogrammierten Kurs hält und den Zielpunkt unabhängig von Schwankungen der Bodenkonsistenz möglichst genau erreicht. Der Bohrvorgang soll weiterhin möglichst wenig Zeit in Anspruch nehmen.

Die Aufgabe wird mit dem Verfahren nach Anspruch 1 gelöst. Vorteilhafte Ausgestaltungen des Verfahrens sind Gegenstand der Unteransprüche.

Bei dem Verfahren zur Steuerung eines Horizontalbohrgerätes, das eine Bohrlanze über ein Bohrgestänge antreibt, wobei die Bohrlanze einen asymmetrisch abgeschrägten hohlen Bohrkopf mit Düsen für eine Spülflüssigkeit aufweist, bei dem sich der Bohrkopf während der Vorschubbewegung bei gleichmäßiger Rotation annähernd geradlinig und ohne Rotation auf einer Kurvenbahn bewegt, deren Orientierung durch den eingestellten Rollwinkel ϕ_{xL} der Bohrlanze gegeben ist, werden zunächst Istwerte von Regelgrößen des Horizontalbohrgerätes gemessen, die zumindest den Rollwinkel ϕ_{xL}, die Inklination ϕ_{yL} und den Azimut ϕ_{zL} der Bohrlanze umfassen. Aus den Istwerten der Regelgrößen und Sollwerten für die Regelgrößen werden unter Berücksichtigung heuristischer Verfahrenswerte mittels Fuzzy-Logik Steuersignale zur Steuerung zumindest der Vorschubgeschwindigkeit des Bohrgestänges und der Winkelstellung ϕₓ₁ eines Drehmotors für das Bohrgestänge bestimmt und das Horizontalbohrgerät mit den Steuersignalen angesteuert.

Die Steuerung für das Horizontalbohrgerät weist eine Eingangsschnittstelle zum Empfangen von Ist-Werten von Regelgrößen des Horizontalbohrgerätes auf. Derartige Regelgrößen können Rollwinkel, Inklination und Azimut des Bohrkopfes sowie die aus diesen Größen und dem Vortrieb ermittelte aktuelle Position des Bohrkopfes sein. Weiterhin ist eine Ausgabeeinheit vorgesehen, die die Steuersignale zur Ansteuerung des Horizontalbohrgerätes ausgibt. Zwischen der Eingangsschnittstelle und der Ausgabeeinheit befindet sich der Fuzzy-Regler, der die Steuersignale aus den Ist-Werten und den Soll-Werten für die Regelgrößen unter Berücksichtigung heuristischer Verfahrenswerte mittels Fuzzy-Logik bestimmt. Die heuristischen Verfahrenswerte beruhen beispielsweise auf den Erfahrungen eines langjährigen Bohrführers und beinhalten eine ingenieurmäßige Beschreibung des Bewegungsverhaltens des Bohrkopfes durch unscharfe "wenn - dann" - Relationen zur Verknüpfung der Ist- und Soll-Werte mit entsprechenden Steuersignalen. Hierdurch ist es möglich, langjährig gesammeltes Know-how bei der manuellen Steuerung von Bohrköpfen in eine automatische Steuerung umzusetzen. Dies ist gerade im Fall der Steuerung der vorliegenden Horizontalbohrgeräte von Vorteil, da sich das Verhalten des Bohrkopfes aufgrund der vielfältigen Einflußmöglichkeiten weitgehend einer physikalisch - analytischen Beschreibung durch dynamische Modelle entzieht.
Die Ist-Werte der Regelgrößen werden durch Sensoren gemessen, die am Bohrkopf bzw. der Bohrlanze angebracht sind. Weitere Sensoren können beispielsweise am Bohrgestänge zur Ermittlung des Vortriebes und des Drehwinkels oder der Rotationsgeschwindigkeit des Gestänges vorgesehen sein.

Bei dem erfindungsgemäßen Verfahren werden die Ist-Werte der Regelgrößen des Horizontalbohrgerätes gemessen, aus den Ist-Werten und Soll-Werten für die Regelgrößen unter Berücksichtigung heuristischer Verfahrenswerte mittels Fuzzy-Logik Steuersignale zur Ansteuerung des Horizontalbohrgerätes bestimmt, und das Horizontalbohrgerät mit den Steuersignalen angesteuert.

Das Verfahren zur Steuerung des Horizontalbohrgerätes ermöglicht die automatische Durchführung des Bohrvorganges mit einer hohen Zielgenauigkeit. Der Bohrkopf kann durch die Steuerung sehr eng und unabhängig von Schwankungen in den Bodeneigenschaften auf einem vorprogrammierten Kurs gehalten werden. Die Steuerung ermöglicht somit das Durchführen des Bohrvorganges unabhängig vom Einsatz eines erfahrenen Bohrführers. Ermüdungsbedingte Schwankungen in der Bohrgeschwindigkeit und der Bohrgenauigkeit entfallen damit, so daß der Bohrvorgang in kürzerer Zeit abgeschlossen werden kann.
Die Leistungsfähigkeit der Steuerung konnte bei Versuchsbohrungen bereits unter Beweis gestellt werden.

In einer vorteilhaften Ausgestaltung des erfindungsgemäßen Verfahrens wird nicht, wie bei anderen Fuzzy-Regelungskonzepten, der Ist-Wert selbst der Fuzzy-Regelung unterworfen, sondern die Differenz aus Ist-Wert und Soll-Wert.
In einer weiteren vorteilhaften Ausführungsform wird ein Optimierungswerkzeug eingesetzt, das auf einem neuronalen Netz (NN) basiert. Bei diesem Ansatz wird dem optimierenden Fuzzy-Regler eine NN-Lernkomponente zur Seite gestellt. Diese besteht aus einem adaptionsfähigen NN-Modell des Fuzzy-Reglers sowie einem NN-Modell der Regelstrecke. In einer dem Automatikbetrieb vorangehenden Trainingsphase wird nun das NN-Reglermodell mit repräsentativen Trainingstrajektorien, beispielsweise mit der Soll-Trajektorie, so lange trainiert, bis die Modell-Ist-Trajektorie bezüglich eines wählbaren Güteindex nicht mehr verbessert werden kann. Die optimierten Fuzzy-Parameter werden nun in die Regler-Hardware geladen. Anschließend kann der Automatikbetrieb, das heißt die automatische Steuerung des Horizontalbohrgerätes, beginnen.

Die Steuerung für das Horizontalbohrgerät wird vorzugsweise durch einen digitalen Signalprozessor (DSP) realisiert, in den der Fuzzy-Regler implementiert ist. Dieser DSP ist vorzugsweise an einen PC gekoppelt, über den etwaige Parameter eingegeben werden können.

Die Steuerung für das Horizontalbohrgerät sowie das Verfahren zur Steuerung des Gerätes werden nachfolgend anhand eines Ausführungsbeispiels ohne Einschränkung des allgemeinen Erfindungsgedankens nochmals erläutert. Hierbei zeigen:
- Figur 1: eine schematische Darstellung zur Kursregelung eines Horizontalbohrgerätes mit den zugehörigen Steuer- und Zustandsgrößen;
- Figur 2: die räumliche Darstellung des Steuerraums einer Bohrlanze in Abhängigkeit vom Rollwinkel; und
- Figur 3: eine schematische Darstellung eines Beispiels für die Komponenten einer Steuerung eines Horizontalbohrgerätes.

Im vorliegenden Beispiel wird die Steuerung für ein in Figur 1 gezeigtes Horizontalbohrsystem erläutert. Das Horizontalbohrsystem besteht aus einer Bohrlanze 1 mit einem Navigationssensor sowie einem Bohrgestänge 2, an dem die Bohrlanze befestigt ist. Das Bohrgestänge über ein sogenanntes Rig 3 angetrieben. Bezugszeichen 4 gibt den Bodenbereich an, in dem die Bohrung vorgenommen werden soll. Das Horizontalbohrsystem wird über die Fuzzy-Kursregelung 7 mit Unterstützung einer zusätzlichen Servoregelung 6 angesteuert.
Das in diesem Beispiel eingesetzte Horizontalbohrgerät ist mit einem Rig ausgestattet, das eine Zugkraft von 120 kN auf die Vortriebsachse 5 ausübt. Beim Bohrvortrieb wird das Bohrgestänge 2 mit der Bohrlanze 1 an der Spitze mit Hilfe des Rigs gesteuert. Das Bohrgestänge 2 kann dabei zum einen rotatorisch um seine Längsachse gedreht und zum anderen translatorisch vorgeschoben werden. Diese beiden Freiheitsgrade sind unabhängig voneinander steuerbar und erlauben eine gezielte Steuerung des Bohrvortriebs entlang einer festgelegten Solltrasse.
Die Bohrlanze 1 weist im vorliegenden Beispiel eine asymmetrisch geformte Bohrspitze auf, die wie ein asymmetrischer Keil aufgebaut ist. Hierdurch kann der Bohrverlauf gezielt beeinflußt werden. Weiterhin können die Austrittsdüsen für die Bohrflüssigkeit, beispielsweise Bentonit, asymmetrisch an der Bohrlanze angeordnet sein, so daß eine unsymmetrische Lösung des Bodens unmittelbar vor der Bohrlanze ermöglicht wird.

Das Horizontalbohrgerät mit dieser Ausstattung hat, wenn keine sonstigen schwerwiegenden Störeinflüsse des Bodens hinzukommen, zwei Steuermodi. Der Bohrvortrieb läuft annähernd geradlinig, wenn das Bohrgestänge rotierend vorgeschoben wird. Wird das Bohrgestänge nur vorgetrieben ohne zu rotieren, so verläuft der Bohrvortrieb annähernd kreisförmig. Die momentane Kreisbahn des Bohrverlaufs hängt in erster Näherung nur von dem eingestellten feststehenden Rollwinkel der Bohrlanze 1 ab, der eine sehr wichtige Prozeßgröße darstellt. Der Steuerraum der Bohrlanze ist in Figur 2 für alle möglichen Rollwinkel räumlich dargestellt. Mathematisch ergibt sich hierbei ein Torus mit einem Innenradius von annähernd 0 und einem Außenradius der in der Größenordnung von 10 bis 160 m liegt. Dieser Außenradius ist abhängig von den bodenphysikalischen Parametern, dem Material des Bohrgestänges, der mechanischen Form der Bohrlanze sowie den eingestellten Bohrprozeßparametern am Horizontalbohrgerät.

Das Rotieren und Vortreiben des Bohrgestänges 2 erfolgt mit Hilfe von Hydraulikzylindern für den Vortrieb und einem Hydraulikmotor für die Rotation. Der Ölfluß für die Hydraulik wird mit einer zentralen Druckpumpe erzeugt. Der Ölfluß für die einzelnen Hydraulikkreise wird über Proportionalventile mit elektrischer Ansteuerelektronik mittels mechanischer Hebel elektrisch fernbedient. Die Proportionalventile haben die Eigenschaft, daß sie den Ölfluß unabhängig von angreifenden Störkräften einprägen und somit für den entsprechenden Hydraulikkreis die Geschwindigkeit proportional zu der Ventilstellung einstellen. Entsprechendes gilt für den Durchfluß der Bohrflüssigkeit der mittels eines Hydraulikmotors und eines Pumpenmotors eingestellt wird. Die Bohrspülflüssigkeit wird über einen Versorgungs-LKW zur Verfügung gestellt. Die Aktoren des Systems sind drei unabhängig voneinander einstellbare hydraulische Proportionalventile, die sowohl manuell als auch elektrisch (über elektromagnetische Komponenten) gestellt werden können. Die Ansteuerung der Ventile erfolgt im vorliegenden Beispiel über eine analoge Interfacekarte in der Steuerung. Die Hydraulikventile lassen sich auch manuell bedienen.

Die Überwachung und Messung der verschiedenen Systemzustände erfolgt mit unterschiedlichen Sensoren. So ist ein Navigationssensor mit einer Länge von ca. 3 m und einem Gewicht von ca. 50 - 100 kg an der Bohrlanze montiert, der die drei Winkelwerte ϕ_{xL} (Rollwinkel der Lanze), ϕ_{yL} (Azimutwinkel der Lanze) und ϕ_{xL} (Inklinationswinkel der Lanze) in einem festen Weltkoordinatensystem (x_{L}, y_{L}, z_{L}) liefert. Aus diesen drei Winkelwerten läßt sich über den ebenfalls gemessenen Vortrieb der dreidimensionale Kursverlauf der Bohrlanze in x-, y-, z- Weltkoordinaten berechnen. Weiterhin sind zwei Winkelkodierer zur Erfassung der Position des Vortriebs (x₁) und des Rollwinkels (ϕₓ₁) auf dem Rig vorgesehen. Mittels dreier Drucksensoren werden die Hydraulikdrücke für den Vortrieb und die Rotation sowie der Bentonitdruck für Bohrspülflüssigkeit erfaßt. Ein Drehzahlmesser (Frequenzmessung) dient der Messung der Drehgeschwindigkeit des Bentonit-Hydraulik-Motors.
Aus Figur 1 sind weitere physikalische Meßgrößen ersichtlich, die gegebenenfalls erfaßt und in die Regelung einbezogen werden können. Dies betrifft insbesondere die Einstellung der Bentonit-Durchflußmenge Q_{B} und des Druckes der Bentonit/ Wassersuspension P_{B}. Weiterhin kann das Drehmoment Mₓ₁ des Bohrgestänges erfaßt werden.
Bevorzugte Steuergrößen sind der translatorische Weg des Schubzylinders (x1), die Winkelstellung des Drehmotors für das Bohrgestänge (ϕₓ₁) sowie der Volumenstrom der Bentonit/Wassersuspension (Q_{B}).

Ein Beispiel für die Struktur der Steuerung des vorgestellten Horizontalbohrgerätes zur automatischen Kursregelung des Bohrverlaufs ist in Figur 3 dargestellt. Das Fuzzy-Regelungskonzept wird auf einem PC 8 in Verbindung mit einem schnellen Signalprozessor 10 implementiert, der sensor- und steuerungsseitig mit dem Horizontalbohrgerät gekoppelt ist. Zur Kopplung wird eine hard- und softwaremäßige Schnittstellenanpassung geschaffen. Die Steuerung umfaßt somit einen Standard-PC 8 mit der passenden Software zum Bedienen und Beobachten des Bohrprozesses. Kern der Steuerung ist ein digitales Signalprozessorsystem (DSP) 10, welches durch einen PC-Bus 9 mit dem PC 8 verbunden ist. Der DSP 10 übernimmt die Regelung des Bohrvorgangs. Ein Hardware-Interface 11 mit Verbindungskabel und Verteilerkasten zwischen PC 8 und dem Horizontalbohrsystem 12 dient dem bidirektionalen Datenaustausch zwischen der digitalen Steuerung und dem Horizontalbohrsystem. Weiterhin umfaßt die Steuerung einen D/A-Wandler 13, einen A/D-Wandler 14 sowie eine Zählerkarte 15. Über das Hardware-Interface 11 werden die eingangs dargestellten Aktoren, das heißt die hydraulischen Proportionalventile zur Steuerung der Lanzen-Vorschubgeschwindigkeit, des Lanzen-Rollwinkels und des Bentonitdurchflusses angesteuert. Hierbei ist zusätzlich eine Servoregelung vorgesehen.

## Patentansprüche

1. Verfahren zur Steuerung eines Horizontalbohrgerätes, das eine Bohrlanze (1) über ein Bohrgestänge (2) antreibt, wobei die Bohrlanze (1) einen asymmetrisch abgeschrägten hohlen Bohrkopf mit Düsen für eine Spülflüssigkeit aufweist, bei dem
- sich der Bohrkopf während der Vorschubbewegung bei gleichmäßiger Rotation annähernd geradlinig und ohne Rotation auf einer Kurvenbahn bewegt, deren Orientierung durch den eingestellten Rollwinkel ϕ_{xL} der Bohrlanze (1) gegeben ist,
- Istwerte von Regelgrößen des Horizontalbohrgerätes gemessen werden, die zumindest den Rollwinkel ϕ_{xL}, die Inklination ϕ_{yL} und den Azimut ϕ_{zL} der Bohrlanze (1) umfassen,
- aus den Istwerten der Regelgrößen und Sollwerten für die Regelgrößen unter Berücksichtigung heuristischer Verfahrenswerte mittels Fuzzy-Logik Steuersignale zur Steuerung zumindest der Vorschubgeschwindigkeit des Bohrgestänges (2) und der Winkelstellung ϕₓ₁ eines Drehmotors für das Bohrgestänge (2) bestimmt werden, und
- das Horizontalbohrgerät mit den Steuersignalen angesteuert wird.

2. Verfahren nach Anspruch 1,
**dadurch gekennzeichnet,**
**daß** die Differenz zwischen Soll- und Ist-Werten einer Fuzzy-Regelung unterworfen, und daraus die Steuersignale bestimmt werden.

3. Verfahren nach Anspruch 1 oder 2,
**dadurch gekennzeichnet,**
**daß** die Regelgrößen die Orientierung und/oder die Position der Bohrlanze (1) umfassen.

4. Verfahren nach einem der Ansprüche 1 bis 3,
**dadurch gekennzeichnet,**
**daß** die Regelgrößen die Vorschubgeschwindigkeit und/oder das Drehmoment des Bohrgestänges (2) umfassen.

5. Verfahren nach einem der Ansprüche 1 bis 4,
**dadurch gekennzeichnet,**
**daß** die Regelgrößen den Volumendurchfluß und/oder den Druck einer zur Bohrlanze (1) geführten Bohrflüssigkeit umfassen.

6. Verfahren nach einem der Ansprüche 1 bis 5
**dadurch gekennzeichnet,**
**daß** der Fuzzy-Regler vor der erstmaligen Ansteuerung des Horizontalbohrgerätes unter Verwendung eines Modells eines neuronalen Netzes optimiert wird.

7. Verfahren nach einem der Ansprüche 1 bis 6,
**dadurch gekennzeichnet,**
**daß** als Sollwerte dynamische Sollwerte über den zeitlichen Verlauf des Bohrvorganges vorgegeben werden.

8. Verfahren nach einem der Ansprüche 1 bis 7,
**dadurch gekennzeichnet,**
**daß** mit den Steuersignalen der Vortrieb und/oder die Rotation des Bohrgestänges (2) und/oder der Durchfluß einer eingespülten Bohrflüssigkeit gesteuert werden.

## Claims

1. A method for controlling a horizontal boring tool, which drives a boring lance (1) via boring rods (2), with said boring lance (1) having an asymmetrically slanted hollow boring head having nozzles for a rinsing fluid, wherein
- when advancing said boring head moves straight if rotation is uniform and on a curved path if there is no rotation, the orientation of said curved path is given by a set roll angle jxL of said boring lance (1),
- actual values of the control variables of said horizontal boring tool are measured, said control variables comprising at least said roll angle jxL, the inclination angle jyL and the azimuth jzL, of said boring lance (1) of said horizontal boring tool are measured,
- the control signals for the control of at least the rate of advancing of said boring rods (2) and the angle jxl of a torque motor for said boring rods (2) are determined from the actual values of said control variables and the desired values for said control variables by means of fuzzy logic while taking into account heuristic process values, and
- said horizontal boring tool is activated by said control signals.

2. A method according to claim 1,
whereinhe variance between said desired values and said actual values are subjected to a fuzzy control and said control signals are determined therefrom.

3. A method according to claim 1 or 2,
wherein said control variables include the orientation and/or the position of said boring lance (1).

4. A method according to one of the claims 1 to 3,
wherein said control variables include the rate of advancing and/or the torque of said boring rods (2).

5. A method according to one of the claims 1 to 4,
wherein said control variables include the flow volume and/or the pressure of a boring fluid conveyed to said boring lance (1).

6. A method according to one of the claims 1 to 5,
wherein said fuzzy control unit is optimized prior to initial activation of said horizontal boring tool while utilizing a model of a neuronal network.

7. A method according to one of the claims 1 to 6,
wherein dynamic desired values relating to the temporal course of the boring procedure being provided as said desired values.

8. A method according to one of the claims 1 to 7,
wherein the advancing and/or the rotation of said boring tools (2) and/or the flowing of a rinsing boring fluid are controlled by said control signals.

## Revendications

1. Procédé à commander un outillage de sondage horizontal entraînant une lance de sondage (1) via un train de tiges (2), à ladite lance de sondage (1) comprenant une tête de forage creuse à chanfreinage asymétrique, munie de tuyères pour un fluide de lavage, dans lequel
- ladite tête de forage réalise un mouvement approximativement linéaire au cours du mouvement d'avancement, à rotation régulière, et sans rotation le long d'un chemin incurvé dont l'orientation est donnée par l'angle de roulis φ_{XL} de ladite lance de sondage,
- des valeurs réelles des grandeurs réglées de l'outillage de sondage horizontal sont mesurées, qui comprennent au moins l'angle de roulis φ_{XL}, l'inclination φ_{YL} et l'azimut φ_{ZL} de ladite lance de sondage (1),
- des signaux de commande à commander au moins la vitesse d'avancement dudit train de tiges (2) et la position angulaire φ_{X1} d'un moteur tournant ledit train de tiges (2) sont établis en les dérivant des valeurs réelles des grandeurs réglées et des valeurs prescrites pour les grandeurs réglées, en considération des valeurs opératoires heuristiques moyennant une logique floue, et
- l'outillage de sondage horizontal est commandé moyennant lesdits signaux de commande.

2. Procédé selon la revendication 1,
**caractérisé en ce**
**que** la différence entre lesdits valeurs réelles et prescrites est soumise à une opération à logique floue, et en ce que lesdits signaux de commande en sont dérivés.

3. Procédé selon la revendication 1 ou 2,
**caractérisé en ce**
**que** lesdites grandeurs réglées comprennent l'orientation et/ou la position de ladite lance de sondage (1).

4. Procédé selon une quelconque des revendications 1 à 3,
**caractérisé en ce**
**que** lesdites grandeurs réglées comprennent la vitesse d'avancement et/ou le couple dudit train de tiges (2).

5. Procédé selon une quelconque des revendications 1 à 4,
**caractérisé en ce**
**que** lesdites grandeurs réglées comprennent le débit en volume et/ou la pression d'un fluide de lavage alimenté à ladite lance de sondage (1).

6. Procédé selon une quelconque des revendications 1 à 5,
**caractérisé en ce**
**que** le système de réglage à logique floue est optimisé avant la première commande de l'outillage de sondage horizontal, en employant un modèle d'un réseau neuronal.

7. Procédé selon une quelconque des revendications 1 à 6,
**caractérisé en ce**
**que** des valeurs prescrites dynamiques sont prédéterminées en tant que valeurs de consigne pour la loi de l'opération de sondage en fonction du temps.

8. Procédé selon une quelconque des revendications 1 à 7,
**caractérisé en ce**
**que** lesdits signaux de commande servent à commander l'avancement et/ou la rotation dudit train de tiges (2) et/ou le débit d'un liquide de lavage y jeté.
